# EUROPÄISCHE PATENTSCHRIFT

(11) **EP 3 737 510 B1**
(45) Veröffentlichungstag und Bekanntmachung des Hinweises auf die Patenterteilung: **27.10.2021**
(21) Anmeldenummer: 19700852.7
(22) Anmeldetag: 04.01.2019
(51) Int. Cl.: B07C 5/36, B07C 5/342

(54) **VORRICHTUNG ZUM AUSSCHLEUSEN VON SCHLECHTPRODUKTEN AUS EINEM PRODUKTSTROM**
DEVICE FOR ELIMINATING NON-CONFORMING ARTICLES FROM A PRODUCT STREAM
DISPOSITIF D'ELIMINATION DE PRODUITS NON CONFORMES D'UN FLUX DE PRODUITS

(30) Priorität: 10.01.2018 AT 500092018
(43) Veröffentlichungstag der Anmeldung: 18.11.2020
(73) Patentinhaber: Insort GmbH, 8324 Kirchberg an der Raab (AT)
(72) Erfinder: JEINDL, Matthias, 8200 Gleisdorf (AT)
(74) Vertreter: Margotti, Herwig Franz
(86) Internationale Anmeldenummer: PCT/AT2019/060001
(87) Internationale Veröffentlichungsnummer: WO 2019/136503

(56) Entgegenhaltungen:
- DE-A1- 19 516 569
- US-A- 5 699 724
- US-A1- 2002 008 056

## Beschreibung

Die Erfindung betrifft eine Vorrichtung zum Ausschleusen von Schlechtprodukten aus einem sich in Transportrichtung bewegenden Produktstrom aus Gutprodukten und Schlechtprodukten nach dem Oberbegriff des Anspruchs 1.

Aus dem Patent US 9,452,450 B2 ist eine Vorrichtung zum Ausschleusen von Schlechtprodukten aus einem sich in Transportrichtung bewegenden Produktstrom aus Gutprodukten und Schlechtprodukten bekannt, die eine optische Erkennungseinheit, eine Rechnereinheit, eine durch eine Drucklufteinheit gebildete erste Ausschleuseeinheit und eine durch einen ansteuerbaren mechanischen Hebel gebildete zweite Ausschleuseeinheit umfasst. Die optische Erkennungseinheit, die Rechnereinheit, die erste und die zweite Ausschleuseeinheit sind miteinander zum Austausch von Daten verbunden. Die erste und die zweite Ausschleuseeinheit sind in Transportrichtung nach der optischen Erkennungseinheit am Produktstrom angeordnet. Die erste Ausschleuseeinheit und die zweite Ausschleuseeinheit sind aneinander anschließend auf derselben Seite vom Produktstrom angeordnet, wobei die erste Ausschleuseeinheit in Transportrichtung vor der zweiten Ausschleuseeinheit angeordnet ist. Die optische Erkennungseinheit erfasst den Produktstrom und übermittelt die dabei entstehenden optischen Daten fortwährend an die Rechnereinheit. Die Rechnereinheit verarbeitet die optischen Daten, erkennt in Echtzeit Schlechtprodukte im Produktstrom und steuert die Drucklufteinheit und/oder den mechanischen Hebel an, die Schlechtprodukte aus dem Produktstrom auszuschleusen. So eine Vorrichtung wird zum Beispiel zum Aussortieren von Früchten oder von Gemüse eingesetzt. Das Patent US 9,452,450 B2 wurde auch als EP 2 396 124 B1 veröffentlicht.

Bei dieser bekannten Vorrichtung hat sich aber als nachteilig erwiesen, dass aufgrund der Anordnung der ersten und der zweiten Ausschleuseeinheit auf derselben Seite vom Produktstrom direkt nebeneinander und der daraus resultierenden engen Platzverhältnisse die Ausschleuseeinheiten nur eine geringe Baugröße aufweisen dürfen. Durch die geringe mögliche Baugröße der Ausschleuseeinheiten ergibt sich aber der Nachteil, dass insbesondere bei sehr kleinen und sehr großen schweren Produkten die Leistungsfähigkeit der Ausschleuseeinheiten, sowohl hinsichtlich ausschleusbarer Masse als auch Schnelligkeit zu gering ist, um Schlechtprodukte aus dem Produktstrom auszuschleusen. Es bestünde zwar die Möglichkeit, den Abstand zwischen den Ausschleuseeinheiten zu vergrößern, dies würde aber zu einem nicht gewünschten in die Länge ziehen der Vorrichtung führen, wodurch ein Einsatz so einer Vorrichtung in einem übergeordneten System, zum Beispiel einer Wasch-, Sortier- und Verpackungsanlage, aufgrund von beschränkten Einbauanforderungen nicht möglich wäre. Darüber hinaus wird durch die eng zusammenliegenden Ausschleuseeinheiten die Wartung der Ausschleuseeinheiten erschwert, da diese nur schlecht zugänglich sind.

Das Dokument DE 195 16 569 A1 offenbart eine Vorrichtung zum Ausschleusen von Schlechtprodukten aus einem sich in eine Transportrichtung bewegenden Produktstrom aus Gutprodukten und Schlechtprodukten gemäß dem Oberbegriff von Anspruch 1.

Ein weiteres Problem bei Sortiereinrichtungen besteht darin, dass die Schlechtprodukte verschiedenste Formen, Dimensionen und Gewichte aufweisen können und es daher schwierig, oft sogar unmöglich ist, Ausschleuseeinheiten zu konstruieren, die für die Ausschleusung aller in einem Produktstrom in der Praxis vorkommender Schlechtprodukte geeignet sind.

Es ist daher die Aufgabe der vorliegenden Erfindung, eine Vorrichtung zum Ausschleusen von Schlechtprodukten aus einem Produktstrom bereitzustellen, die die Nachteile des Standes der Technik überwindet und eine Qualität der Ausschleusung verbessert.

Die genannte Aufgabe wird erfindungsgemäß durch eine Vorrichtung mit den Merkmalen des Anspruchs 1 gelöst. Bevorzugte Ausgestaltungen der Erfindung sind Gegenstand der abhängigen Ansprüche.

Bei der erfindungsgemäßen Vorrichtung sind eine Druckluft-Ausschleuseeinheit und eine Ablenkelement-Ausschleuseeinheit an gegenüberliegenden Seiten vom Produktstrom angeordnet. Hierdurch ergibt sich der Vorteil, dass mehr Einbauplatz für die Ausschleuseeinheiten zur Verfügung steht und trotzdem die Vorrichtung nicht in die Länge gezogen wird. Infolgedessen können die Ausschleuseeinheiten leistungsfähiger ausgebildet werden, wodurch auch sehr kleine und sehr große schwere Produkte verlässlich aus dem Produktstrom ausgeschleust werden können. Darüber hinaus wird durch die Anordnung der Ausschleuseeinheiten auf gegenüberliegenden Seiten vom Produktstrom die Zugänglichkeit zu den Ausschleuseeinheiten verbessert, wodurch diese besser und leichter gewartet werden können. Ein besonders wichtiger Vorteil der Erfindung liegt darin, dass eine höhere Ausschleusegenauigkeit erzielt wird. Je näher nämlich die Ausschleuseeinheiten zur Sichtlinie der Erkennungseinheit verbaut werden können, desto besser ist die Ausschleusegenauigkeit, weil die Treffsicherheit von Schlechtprodukten im Materialstrom erhöht und eine Übersortierung, das ist die unerwünschte Ausschleusung von Gutprodukten zusammen mit Schlechtprodukten, reduziert wird. Erst durch die Anordnung der Ausschleuseeinheiten an gegenüberliegenden Seiten des Materialstroms ist es möglich, die Ausschleuseeinheiten nahe genug an der Sichtlinie anzuordnen und so die erhöhte Ausschleusegenauigkeit zu erreichen.

Durch die Kombination der Druckluft-Ausschleuseeinheit und der Ablenkelement-Ausschleuseinheit können die systembedingten Nachteile der jeweiligen Ausschleuseart überwunden werden und die jeweiligen systembedingten Vorteile synergetisch optimal genutzt werden. In diesem Zusammenhang wird die Druckluft-Ausschleuseeinheit vorteilhaft für kleinfallende Schlechtprodukte, welche präzise durch einen Luftstrom ablenkbar sind, eingesetzt. Solche Schlechtprodukte sind insbesondere charakterisiert durch eine geringe Masse bei vergleichsweise kleiner Oberfläche oder eine kleine Oberfläche bei vergleichsweise kleiner Masse.

Schlechtprodukte, die diesen Kriterien nicht entsprechen und eine hohe Masse bei vergleichsweise kleiner Oberfläche oder eine große Oberfläche bei vergleichsweise kleiner Masse aufweisen, werden mit der Ablenkelement-Ausschleuseeinheit ausgeschleust, wobei gemäß der Erfindung die Ablenkelement-Ausschleuseeinheit zumindest einen Aktuator aufweist, der das zumindest eine Ablenkelement zwischen einer ersten Position und einer zweiten Position verstellt, wobei das Ablenkelement in der ersten Position in den Produktstrom ragt und in der zweiten Position außerhalb des Produktstroms angeordnet ist, wobei in der ersten Position die Gutprodukte abgelenkt werden. Eine solche Vorrichtung wird als passives System bezeichnet, weil sie das Gutprodukt aus dem Produktstrom ablenkt, während das Schlechtprodukt in seiner Bahn im Produktstrom nicht durch die Ablenkelemente beeinflusst wird. Dieses passive System hat den Vorteil, dass die Ausschleuseeinheiten und die zugehörige Steuerung auf das in der Regel in Form und Gewicht bekannte Gutprodukt optimiert werden können. Das Schlechtprodukt kann dagegen aus sehr unterschiedlichen Produkten bestehen, was eine Optimierung der Ablenkelemente wesentlich schwieriger machen würde, erfindungsgemäß aber nicht erforderlich ist, weil das Schlechtprodukt nicht mit den Ablenkelementen in Berührung komme. Infolgedessen werden mit der Ablenkelement-Ausschleuseeinheit jene Schlechtprodukte passiv ausgeschleust, die nicht mit der Druckluft-Ausschleuseeinheit ausschleusbar sind. Hierdurch wird die Qualität der Ausschleusung verbessert, da weniger Schlechtprodukte im Produktstrom verbleiben als bei herkömmlichen Sortieranlagen und eine Übersortierung sehr gering gehalten wird.

Aus dem Dokument US 2010/236994 A1 ist eine Sortieranlage bekannt, die im Gegensatz zur erfindungsgemäßen passiven Ausschleusung von Fremdprodukten aus einem Produktstrom auf die aktive Ausschleusung von Fremdprodukten aus einem Produktstrom setzt. Als aktive Ausschleusung wird ein System bezeichnet, bei dem das Schlechtprodukt durch die Ausschleuseeinheiten von seiner Flugbahn derart abgelenkt wird, dass es aus dem Produktstrom entfernt und in einen separaten Pfad befördert wird. Das Gutprodukt indes wird von den Ausschleuseeinheiten nicht in seiner Bahn beeinflusst. Die aktive Ausschleusung von Fremdprodukten wurde bis zur vorliegenden Erfindung allgemein in der Industrie eingesetzt, weil die Fachleute davon ausgegangen sind, damit eine Übersortierung weitgehend zu vermeiden. Es ist das Verdienst der Erfinder der vorliegenden Anmeldung, entgegen der allgemein vorherrschenden Meinung der Fachwelt erkannt zu haben, dass durch Realisierung einer passiven Ausschleusung Vorteile bei der Produktsicherheit, d.h. Verlässlichkeit der Aussortierung von Fremdkörpern und Schlechtprodukten, erzielt werden können, die die Nachteile einer möglichen Übersortierung bei weitem überwiegen. Z.B. wird durch die erfindungsgemäße Vorrichtung die Gefahr, dass Fremdkörper nicht aus dem Produktstrom entfernt werden können und daher beim Konsumenten landen, was teure Rückholaktionen nach sich zieht, minimiert.

In einer bevorzugten Ausführungsform der Erfindung ist die Ablenkelement-Ausschleuseeinheit - in Transportrichtung gesehen - nach der Erkennungseinheit am Produktstrom angeordnet und zum Ausschleusen von Schlechtprodukten durch partielles Ablenken des Produktstroms mittels zumindest eines Ablenkelements ausgebildet. In einer alternativen Ausführungsform ist die Reihenfolge der Ausschleuseeinheiten umgekehrt, d.h. die Ablenkelement-Ausschleuseeinheit ist in Transportrichtung vor der Druckluft-Ausschleuseeinheit angeordnet.

Die Ablenkelement-Ausschleuseeinheit bietet bei der Ausschleusung von Schlechtprodukten aufgrund der einfachen Ablenkung der Schlechtprodukte aus dem Produktstrom auch unabhängig von deren Größe, Material und Form, eine hohe Ausschleusesicherheit, hat aber den Nachteil, dass pro Ausschleusung von Schlechtprodukten auch nicht zum Ausschleusen vorgesehene Produkte, d.h. Gutprodukte, mit ausgeschleust werden und somit eine Übersortierung stattfindet.

Die Einteilung der Schlechtprodukte erfolgt durch die Rechnereinheit, wobei die Rechnereinheit die Schlechtprodukte in Schlechtprodukte erster Ordnung, die gut mittels Luftstrom ausschleusbar sind, und Schlechtprodukte zweiter Ordnung, das sind die restlichen Schlechtprodukte, unterteilt. Die Schlechtprodukte erster Ordnung werden, gesteuert von der Rechnereinheit, durch die Druckluft-Ausschleuseeinheit ausgeschleust und die Schlechtprodukte zweiter Ordnung werden, gesteuert von der Rechnereinheit, durch die Ablenkelement-Ausschleuseeinheit ausgeschleust.

Vorteilhaft erfolgt eine Unterscheidung zwischen Gutprodukten, Schlechtprodukten erster Ordnung und Schlechtprodukten zweiter Ordnung durch die Rechnereinheit anhand zumindest eines der folgenden Merkmale:
- Farbe der im Produktstrom enthaltenen Produkte;
- Umrisse und Gestalten, insbesondere Größe und Form, der im Produktstrom enthaltenen Produkte;
- Unterschiede in Reflexions- oder Transmissionsspektren bei Bestrahlung mit elektromagnetischen Wellen aus Teilen des oder des gesamten elektromagnetischen Spektrums, vorzugsweise Röntgenstrahlung, Infrarotstrahlung, Terrahertzstrahlung.
- Unterschiede in der elektrischen Leitfähigkeit oder in der Magnetisierbarkeit des Produktstroms

Zumindest eine Erkennungseinheit ist vorzugsweise dementsprechend zur Erfassung der obigen Merkmale und zur Ausgabe korrespondierender Eigenschaftsdaten ausgebildet. Genauer gesagt ist in einer bevorzugten Ausführungsform die Erkennungseinheit zur Erfassung zumindest eines Teilbereichs eines Reflexions- oder Transmissionsspektrums bei Bestrahlung der Produkte mit elektromagnetischen Wellen ausgebildet. Bei dem Teilbereich des Reflexions- oder Transmissionsspektrums kann es sich einerseits um Licht im sichtbaren oder außerhalb des sichtbaren Wellenlängenbereichs handeln, aber auch um andere elektromagnetische Wellen, wie z.B. Röntgenstrahlung oder Terrahertzstrahlung (Mikrowellenstrahlung).

Ist die Rechnereinheit ausgebildet, aus den Eigenschaftsdaten des Produktstroms sowohl die Umrisse oder Gestalten der im Produktstrom enthaltenen Produkte, als auch die spektrale Zusammensetzung der im Produktstrom enthaltenen Produkte zu ermitteln, so ermittelt die Rechnereinheit vorteilhaft aus der spektralen Zusammensetzung der im Produktstrom enthaltenen Produkte das Material der Produkte und aus den Umrissen oder der Gestalt der Produkte das Volumen der Produkte, um aus dem Material und dem Volumen der Produkte deren Masse abzuschätzen und eine Unterscheidung zwischen Gutprodukten, Schlechtprodukten erster Ordnung und Schlechtprodukten zweiter Ordnung anhand der Masse der Produkte zu treffen.

Wenn die Erkennungseinheit als optische Erkennungseinheit zur Erfassung von Licht im sichtbaren Wellenlängenbereich und/oder außerhalb des sichtbaren Wellenlängenbereichs ausgebildet ist, so umfasst sie vorzugsweise eine Hyperspektralkamera und/oder eine RGB-Kamera und/oder ein Lasersystem. Durch den Einsatz einer Kombination aus einer Hyperspektralkamera, einer RGB-Kamera und einem Lasersystem als optisches Erkennungssystem kann eine hohe Unterscheidungsgenauigkeit an Gutprodukten, Schlechtprodukten erster Ordnung und Schlechtprodukten zweiter Ordnung erreicht werden, da mit diesen optischen Systemen eine Vielzahl an Eigenschaften der Produkte im Produktstrom erfasst werden können. Bevorzugt ist der Einsatz einer Hyperspektralkamera, da sie ein Spektrum hochgenau in einzelne schmale Frequenzbande auflöst und dadurch eine sehr feine Unterscheidung von Materialien ermöglicht. Wenn eine (auch) im Nahinfrarotbereich arbeitende Hyperspektralkamera verwendet wird, wird eine weitere Verbesserung der Materialunterscheidung ermöglicht, da viele Materialien charakteristische Frequenzbande im Nahinfrarotbereich aufweisen. Durch den optionalen kombinierten Einsatz einer Hyperspektralkamera mit einer RGB-Kamera und/oder einem Lasersystem lässt sich die Unterscheidbarkeit von Materialien nochmals verbessern.

Vorteilhaft umfasst die erfindungsgemäße Vorrichtung zumindest eine weitere Erkennungseinheit, wobei die weitere Erkennungseinheit an der zur ersten Erfassungseinheit gegenüberliegenden Seite vom Produktstrom angeordnet ist. Das hat den Vorteil, dass der Produktstrom noch besser erfasst werden kann, wodurch die Rechnereinheit noch besser zwischen Gutprodukten, Schlechtprodukten erster Ordnung und Schlechtprodukten zweiter Ordnung unterscheiden kann und somit die Qualität der Ausschleusung noch weiter gesteigert werden kann. Die Kameras können auch dreidimensional angeordnet sein, d.h. aus verschiedenen Raumrichtungen auf den Materialstrom blicken.

Vorteilhafte Ausgestaltungen der erfindungsgemäßen Vorrichtung werden in weiterer Folge beispielhaft anhand der Zeichnungen näher erläutert.

Figuren 1 bis 3 zeigen in schematischen Ansichten Ausführungsformen einer erfindungsgemäßen Vorrichtung zum Ausschleusen von Schlechtprodukten aus einem sich in einer Transportrichtung bewegenden Produktstrom.

Figur 1 zeigt in einer schematischen Ansicht eine Ausführungsform einer erfindungsgemäßen Vorrichtung 1 zum Ausschleusen von Schlechtprodukten 2a und 2b aus einem sich in Transportrichtung T bewegenden Produktstrom 3, wobei sich der Produktstrom 3 aus Gutprodukten 4 und den Schlechtprodukten 2a und 2b zusammensetzt. In Figur 1 ist ein Teilabschnitt des Produktstroms 3 abgebildet, wobei sich der Produktstrom 3 entlang eines Pfads 14 durch die Vorrichtung 1 bewegt und in zwei Abschnitten durch Leitbleche 9 und 10 geleitet wird.

Die Vorrichtung 1 umfasst eine Erkennungseinheit 5, eine Rechnereinheit 6, eine erste Ausschleuseeinheit 7 und eine zweite Ausschleuseeinheit 8, welche miteinander zum Austausch von Daten verbunden sind. Bei der in Figur 1 gezeigten Ausführungsform ist die zweite Ausschleuseeinheit 8 in Transportrichtung T nach der ersten Ausschleuseeinheit 7 am Produktstrom 3 angeordnet und die erste Ausschleuseeinheit 7 und die zweite Ausschleuseeinheit 8 sind einander gegenüberliegend am Produktstrom 3 angeordnet. Es besteht aber auch die Möglichkeit, dass die zweite Ausschleuseeinheit 8 in Transportrichtung T vor der ersten Ausschleuseeinheit 7 am Produktstrom 3 angeordnet ist. Vorteilhaft wird die Anordnung der ersten Ausschleuseeinheit 7 und der zweiten Ausschleuseeinheit 8 an Einbauanforderungen der Vorrichtung 1 in übergeordneten Systemen und/oder der Transportrichtung T des Produktstroms 3 und den sich daraus ergebenden Pfad 14 angepasst.

Die erste Ausschleuseeinheit 7 ist zum Ausschleusen von Schlechtprodukten 2a erster Ordnung ausgebildet. Die erste Ausschleuseeinheit 7 ist durch eine Drucklufteinheit gebildet, welche eine Düse 11 mit einem durch die Rechnereinheit elektrisch ansteuerbaren Ventil aufweist. Die Drucklufteinheit ist über nicht dargestellte Versorgungsleitungen mit einer Druckluftversorgung verbunden. Die erste Ausschleuseeinheit 7 stellt somit eine Druckluft-Ausschleuseeinheit dar. Bei der in Figur 1 gezeigten Ausführungsvariante der erfindungsgemäßen Vorrichtung 1 ist nur eine erste Ausschleuseeinheit 7 dargestellt, die Vorrichtung 1 kann aber auch mehrere erste Ausschleuseeinheiten 7 aufweisen, die entweder nacheinander, nebeneinander oder versetzt zueinander angeordnet sein können. Es besteht auch die Möglichkeit, dass die Drucklufteinheit ein Regelventil aufweist, welches zum Regeln einer Intensität eines aus der Düse 11 abgegebenen Druckluftstoßes ausgebildet ist. Die Regelung der Intensität kann entweder manuell oder über die Rechnereinheit 6 erfolgen. Bei der Regelung der Intensität über die Rechnereinheit 6 wird die Intensität vorteilhaft an die auszuschleusenden Schlechtprodukte 2a erster Ordnung angepasst. So kann zum Beispiel die Intensität bei einem Schlechtprodukt 2a erster Ordnung mit einer hohen Masse und kleiner Ausdehnung größer sein als bei einem Schlechtprodukt 2a erster Ordnung mit einer geringen Masse und kleiner Ausdehnung.

Die zweite Ausschleuseeinheit 8 ist zum Ausschleusen von Schlechtprodukten 2b zweiter Ordnung ausgebildet. Die zweite Ausschleuseeinheit 8 ist durch einen Aktuator, z.B. in Form eines elektrisch ansteuerbaren Pneumatikzylinders 12, und ein Ablenkelement 13 gebildet, wobei der Pneumatikzylinder 12 auf das Ablenkelement 13 wirkt und dieses zwischen einer ersten Position und einer zweiten Position verstellt. Die zweite Ausschleuseeinheit 8 stellt somit eine Ablenkelement-Ausschleuseeinheit dar. Der Pneumatikzylinder 12 ist über nicht dargestellte Versorgungsleitungen mit einer Druckluftversorgung verbunden. In der ersten Position ragt das Ablenkelement 13 in den Produktstrom 3 und lenkt diesen ab, und in der zweiten Position ist das Ablenkelement 13 außerhalb des Produktstroms 3 angeordnet. Bei der in Figur 1 gezeigten Ausführungsvariante wird der Pneumatikzylinder 12 so von der Rechnereinheit 6 angesteuert, dass in der ersten Position die Gutprodukte 4 abgelenkt werden und in der zweiten Position die Schlechtprodukte 2b zweiter Ordnung ausgeschleust werden. So eine Ausschleusung, die die Schlechtprodukte 2b zweiter Ordnung ohne Berührung ausschleust, wird auch als passive Ausschleusung bezeichnet.

Als aktive Ausschleusung wird ein System bezeichnet, bei dem das Schlechtprodukt durch die Ausschleuseeinheiten von seiner Flugbahn derart abgelenkt wird, dass es aus dem Produktstrom entfernt und in einen separaten Pfad befördert wird. Das Gutprodukt indes wird von den Ausschleuseeinheiten nicht in seiner Flugbahn beeinflusst. Eine solche aktive Ausschleusung findet nur in der ersten Ausschleuseeinheit 7 mittels Druckluft statt.

Bei der in der zweiten Ausschleuseeinheit 8 verwirklichten passiven Ausschleusung das Gutprodukt abgelenkt, während das Schlechtprodukt in seiner Flugbahn nicht beeinflusst wird. Dieses passive System hat den Vorteil, dass die Ausschleuseeinheiten und die zugehörige Steuerung auf das in der Regel in Form und Gewicht bekannte Gutprodukt optimiert werden können. Das Schlechtprodukt kann aus sehr unterschiedlichen Produkten bestehen, was eine Optimierung wesentlich schwieriger machen würde. Dadurch, dass die Flugbahn des Schlechtproduktes nicht beeinflusst wird, werden auch Fremdkörper wie z.B. Gummibälle sicherer ausgebracht, da es bei der Ablenkung in einem aktiven System leicht zu unkontrollierten Bewegungen von elastischen Produkten, z.B. dem unkontrollierten Springen des Gummiballs, in der Anlage kommen kann, wodurch der Ball schlussendlich wieder im Gutprodukt landen kann. Dasselbe gilt auch für extrem leichte bzw. schwebende Schlechtprodukte, wie zum Beispiel Folie oder Papier. Weitere Vorteile bietet das System z.B. auch bei Glas, da es splitterfrei ausgeschleust werden kann.

Anstelle von elektrisch ansteuerbaren Pneumatikzylindern können auch andere Aktuatoren verwendet werden. Solche Aktuatoren sind dem Fachmann bekannt und er weiß sie dem Anwendungszweck gemäß auszuwählen. Die Anforderungen an die Aktuatoren sind, dass sie schnell genug, mit ausreichender Genauigkeit und großer Verlässlichkeit im System einsetzbar sind. Beispiele solcher alternativer Aktoren sind Hydraulikzylinder, Solenoide, elektrische Antriebe, insbesondere Rotations- oder Linearantriebe.

Für gewisse Anwendungsfälle, insbesondere wenn die Formen, Dimensionen und Gewichte von Schlechtprodukten innerhalb enger Toleranzen liegen, besteht auch die Möglichkeit, dass die zweite Ausschleuseeinheit 8 abhängig von der Beschaffenheit der Produkte wie eine Weiche ausgebildet ist, die die Gutprodukte 4 aktiv zu einem ersten Ausschleusepfad ablenkt und die Schlechtprodukte 2b zweiter Ordnung aktiv zu einem zweiten Ausschleusepfad ablenkt und somit ausschleust. Weiters besteht die Möglichkeit, dass die zweite Ausschleuseeinheit mehr als zwei Positionen aufweist und damit eine Mehrwegesortierung mit allein dieser Ausschleuseeinheit durchgeführt wird. (z.B.: Unterteilung von Gutprodukten in mehrere Klassen durch Ablenkung in unterschiedliche Ausschleusepfade und passive Ausschleusung von Schlechtprodukten).

Die Erkennungseinheit 5 ist in dieser Ausführungsform als optische Erkennungseinheit ausgebildet und weist eine Hyperspektralkamera, sowie optional eine RGB-Kamera oder ein Lasersystem auf. Anstelle von optischen Erkennungseinheiten sind aber auch die oben erwähnten alternativen Erkennungseinheiten verwendbar.

Im Einsatz der erfindungsgemäßen Vorrichtung 1 wird der Produktstrom 3 in Transportrichtung T entlang des Pfads 14 durch die Vorrichtung 1 geleitet. Dabei wird der Produktstrom 3 mit der optischen Erkennungseinheit 5 erfasst, wobei die daraus entstehenden optischen Eigenschaftsdaten fortwährend an die Rechnereinheit 6 übermittelt werden.

Die optischen Eigenschaften umfassen die spektrale Zusammensetzung, die Größe, die Form und die Farbe der im Produktstrom 3 enthaltenen Produkte, wobei die Rechnereinheit 6 ausgebildet ist, anhand der spektralen Zusammensetzung der Produkte die Produkte entsprechend ihrer unterschiedlichen chemischen Zusammensetzung einzuteilen. Anhand der erfassten Größe, der Form und der Farbe kann die Rechnereinheit die Einteilung verfeinern und zum Beispiel Holzreste von Schalenresten unterscheiden. Basierend auf dieser Einteilung erkennt die Rechnereinheit 6 in Echtzeit Gutprodukte 4 sowie Schlechtprodukte 2a und 2b im Produktstrom 3, wobei die Rechnereinheit 6 die Schlechtprodukte 2a und 2b entsprechend der besseren Ausschleusemethode in Schlechtprodukte 2a erster Ordnung und in Schlechtprodukte 2b zweiter Ordnung einteilt.

Anhand der ermittelten Gutprodukte 4, Schlechtprodukte 2a erster Ordnung und Schlechtprodukte 2b zweiter Ordnung steuert die Rechnereinheit 6 in einem weiteren Schritt die erste Ausschleuseeinheit 7 an, die Schlechtprodukte 2a erster Ordnung aktiv auszuschleusen und die zweite Ausschleuseeinheit 8 an, die Schlechtprodukte 2b zweiter Ordnung passiv auszuschleusen, wodurch am Ende des Pfads 14 nur noch die Gutprodukte 4 übrigbleiben.

Figur 2 zeigt in einer schematischen Ansicht eine weitere Ausführungsform einer erfindungsgemäßen Vorrichtung 15 zum Ausschleusen von Schlechtprodukten 2a und 2b aus einem sich in Transportrichtung T bewegenden Produktstrom 3. Im Unterschied zu der Vorrichtung 1 gemäß Figur 1 ist bei der Vorrichtung 15 die Erkennungseinheit 5 in zwei Gehäusen aufgeteilt, wobei im Gehäuse 5a z.B. eine Hyperspektralkamera und eine RGB-Kamera untergebracht sind und im Gehäuse 5b ein Lasersystem untergebracht ist. Darüber hinaus weist die Vorrichtung 15 gegenüber der Vorrichtung 1 gemäß Figur 1 eine zusätzliche Erfassungseinheit 16 auf, die an der zur Erfassungseinheit 5 gegenüberliegenden Seite vom Produktstrom 3 angeordnet ist und die auch in zwei Gehäusen aufgeteilt ist, wobei im Gehäuse 16a z.B. eine Hyperspektralkamera und eine RGB-Kamera untergebracht sind und im Gehäuse 5b ein Lasersystem untergebracht ist. Es ist zu erwähnen, dass die Erfassungseinheiten 5, 16 anstelle von oder zusätzlich zu optischen Sensoren auch andere Sensoren aufweisen können, insbesondere Sensoren zur Erfassung von elektromagnetischen Wellen außerhalb des Wellenlängenbereichs von Licht, z.B. zur Erfassung von Röntgenstrahlung oder Terrahertzstrahlung. Durch die zusätzliche Erfassungseinheit 16 ist der Vorteil erhalten, dass der Produktstrom 3 noch genauer erfasst werden kann, wodurch die Rechnereinheit 6 noch besser zwischen Gutprodukt 4, Schlechtprodukt 2a erster Ordnung und Schlechtprodukt 2b zweiter Ordnung unterscheiden kann und somit die Qualität der Ausschleusung noch weiter erhöht wird. Elemente, die gleich wie bei der Vorrichtung 1 gemäß Figur 1 sind, sind mit gleichen Bezugszeichen versehen. Es ist weiters darauf hinzuweisen, dass die oben beschriebene Anordnung der Erfassungseinheiten 5, 16 in unterschiedlichen Gehäusen an unterschiedlichen Seiten des Produktstroms in anderen Ausführungsformen der Erfindung variiert werden kann. Beispielsweise können auch nebeneinander liegende Anordnungen oder eine den Produktstrom umgebende Anordnung gewählt werden, bzw auch unbegrenzt mehr als zwei Schlechtproduktströme gewählt werden

Es sei erwähnt, dass es sich bei der Vorrichtung 15 bei der Ausschleusung der Schlechtprodukte 2b zweiter Ordnung mittels der zweiten Ausschleuseeinheit 8 um eine passive Ausschleusung handelt. Das heißt, die Gutprodukte 4 werden in der ersten Stellung des Ablenkelements 13 abgelenkt, wogegen in der zweiten Stellung des Ablenkelements 13 die Schlechtprodukte 2b zweiter Ordnung aus dem Produktstrom 3 ausgeschleust werden.

Figur 3 zeigt in einer schematischen Ansicht eine weitere Ausführungsform einer erfindungsgemäßen Vorrichtung 17 zum Ausschleusen von Schlechtprodukten 2a und 2b aus einem sich in Transportrichtung T bewegenden Produktstrom 3. Im Unterscheid zu der Vorrichtung 15 gemäß Figur 2 ist bei der Vorrichtung 17 die Position der Ausschleuseeinheiten 7 und 8 gegenüber dem Produktstrom 3 vertauscht.

Elemente der Vorrichtung 17, die gleich wie bei der Vorrichtung 15 gemäß Figur 2 sind, sind mit gleichen Bezugszeichen versehen.

## Patentansprüche

1. Vorrichtung (1, 15, 17) zum Ausschleusen von Schlechtprodukten (2a, 2b) aus einem sich in Transportrichtung (T) bewegenden Produktstrom (3) aus Gutprodukten (4) und Schlechtprodukten (2a, 2b), umfassend
eine Erkennungseinheit (5, 5a, 5b), die zum Erfassen des Produktstroms (3) ausgebildet ist, eine Rechnereinheit (6), die mit der Erkennungseinheit (5, 5a, 5b) verbunden und dazu ausgebildet ist, von der Erkennungseinheit (5, 5a, 5b) Eigenschaftsdaten des Produktstroms (3) zu erhalten und aus den Eigenschaftsdaten in Echtzeit Schlechtprodukte (2a, 2b) im durch die Erkennungseinheit (5, 5a, 5b) erfassten Produktstrom (3) zu erkennen, und
eine von der Rechnereinheit (6) gesteuerte Ausschleuseeinheit (7), die - in Transportrichtung (T) gesehen - nach der Erkennungseinheit (5, 5a, 5b) am Produktstrom (3) angeordnet und zum Ausschleusen von Schlechtprodukten (2a, 2b) aus dem Produktstrom (3) mittels zumindest eines Druckluftstoßes ausgebildet ist, wobei
die Vorrichtung (1, 15, 17) zumindest eine weitere von der Rechnereinheit (6) gesteuerte Ausschleuseeinheit (8) aufweist, die - in Transportrichtung gesehen - nach der Erkennungseinheit (5, 5a, 5b) an der zur Druckluft-Ausschleuseeinheit (7) gegenüberliegenden Seite vom Produktstrom (3) am Produktstrom (3) angeordnet und zum Ausschleusen von Schlechtprodukten (2a, 2b) durch partielles Ablenken des Produktstroms (3) mittels zumindest eines Ablenkelements (13) ausgebildet ist, und dass die Rechnereinheit (6) ausgebildet ist, die erkannten Schlechtprodukte (2a, 2b) in Schlechtprodukte (2a) erster Ordnung und Schlechtprodukte (2b) zweiter Ordnung einzuteilen, wobei die Druckluft-Ausschleuseeinheit (7) ausgebildet ist, durch die Rechnereinheit (6) gesteuert die Schlechtprodukte (2a) erster Ordnung auszuschleusen und die Ablenkelement-Ausschleuseeinheit (8) ausgebildet ist, durch die Rechnereinheit (6) gesteuert die Schlechtprodukte (2b) zweiter Ordnung auszuschleusen, wobei die Ablenkelement-Ausschleuseeinheit (7) zumindest einen Aktuator (12) aufweist, der das zumindest eine Ablenkelement (13) zwischen einer ersten Position und einer zweiten Position verstellt, und das Ablenkelement (13) in der ersten Position in den Produktstrom (3) ragt und in der zweiten Position außerhalb des Produktstroms (3) angeordnet ist, wobei in der ersten Position die Gutprodukte (4) abgelenkt werden, **dadurch gekennzeichnet, dass** die Rechnereinheit (6) dazu ausgebildet ist, aus den Eigenschaftsdaten des Produktstroms (3) die Umrisse oder Gestalten der im Produktstrom (3) enthaltenen Produkte und die spektrale Zusammensetzung der im Produktstrom (3) enthaltenen Produkte zu ermitteln sowie aus der spektralen Zusammensetzung der im Produktstrom (3) enthaltenen Produkte auf das Material der Produkte zu schließen, aus den Umrissen oder der Gestalt der Produkte auf das Volumen der Produkte zu schließen, aus dem Material und dem Volumen der Produkte deren Masse abzuschätzen und eine Unterscheidung zwischen Gutprodukten (4), Schlechtprodukten (2a) erster Ordnung und Schlechtprodukten (2b) zweiter Ordnung anhand der Masse der Produkte zu treffen..

2. Vorrichtung (1, 15, 17) nach Anspruch 1, **dadurch gekennzeichnet, dass** die Ablenkelement-Ausschleuseeinheit (8) in Transportrichtung (T) nach der Druckluft-Ausschleuseeinheit (7) angeordnet ist.

3. Vorrichtung nach Anspruch 1, **dadurch gekennzeichnet, dass** die Ablenkelement-Ausschleuseeinheit in Transportrichtung vor der Druckluft-Ausschleuseeinheit angeordnet ist.

4. Vorrichtung (1, 15, 17) nach einem der Ansprüche 1 bis 3, **dadurch gekennzeichnet, dass** die Erkennungseinheit (5, 5a, 5b) zur Erfassung zumindest eines Teilbereichs eines Reflexions- oder Transmissionsspektrums bei Bestrahlung der Produkte mit elektromagnetischen Wellen und zur Ausgabe von korrespondierenden Eigenschaftsdaten ausgebildet ist.

5. Vorrichtung (1, 15, 17) nach Anspruch 4, **dadurch gekennzeichnet, dass** die Erkennungseinheit (5, 5a, 5b) als optische Erkennungseinheit zur Erfassung von Licht im sichtbaren Wellenlängenbereich und/oder außerhalb des sichtbaren Wellenlängenbereichs ausgebildet ist.

6. Vorrichtung (1, 15, 17) nach Anspruch 5, **dadurch gekennzeichnet, dass** die optische Erkennungseinheit eine Hyperspektralkamera umfasst, wobei vorzugsweise die Hyperspektralkamera Frequenzen im Nahinfrarot-Wellenlängenbereich, bevorzugter Frequenzen im Nahinfrarot- und im sichtbaren Wellenlängenbereich auflöst.

7. Vorrichtung (1, 15, 17) nach Anspruch 5 oder 6, **dadurch gekennzeichnet, dass** die optische Erkennungseinheit eine RGB-Kamera oder ein Lasersystem umfasst.

8. Vorrichtung (1, 15, 17) nach einem der Ansprüche 4 bis 7, **dadurch gekennzeichnet, dass** die Erkennungseinheit (5, 5a, 5b) eine Erkennungseinheit zur Erfassung von elektromagnetischen Wellen außerhalb des Wellenlängenbereichs von Licht, insbesondere zur Erfassung von, Röntgenstrahlung oder Terrahertzstrahlung umfasst.

9. Vorrichtung (1, 15, 17) nach einem der Ansprüche 1 bis 8, **dadurch gekennzeichnet, dass** die Druckluft-Ausschleuseeinheit (7) ein Regelventil aufweist, welches zum Regeln einer Intensität zumindest eines Druckluftstoßes ausgebildet ist.

10. Vorrichtung nach einem der Ansprüche 1 bis 9, **dadurch gekennzeichnet, dass** das Ablenkelement in der ersten Position den Produktstrom zu einem ersten Ausschleusepfad ablenkt und in der zweiten Position den Produktstrom zu einem zweiten Ausschleusepfad ablenkt.

11. Vorrichtung nach Anspruch 10, **dadurch gekennzeichnet, dass** das Ablenkelement in weitere Positionen zur Bildung von weiteren Ausschleusepfaden verstellbar ist.

12. Vorrichtung (1, 15, 17) nach einem der Ansprüche 1 bis 11, **dadurch gekennzeichnet, dass** die Rechnereinheit (6) dazu ausgebildet ist, aus den Eigenschaftsdaten des Produktstroms (3) die Farben der im Produktstrom (3) enthaltenen Produkte zu ermitteln und eine Unterscheidung zwischen Gutprodukten (4), Schlechtprodukten (2a) erster Ordnung und Schlechtprodukten (2b) zweiter Ordnung anhand der Farben der Produkte zu treffen.

13. Vorrichtung (15, 17) nach einem der Ansprüche 1 bis 12, **dadurch gekennzeichnet, dass** die Vorrichtung (15, 17) zumindest eine weitere Erfassungseinheit (16a, 16b) aufweist.

## Claims

1. A device (1, 15, 17) for eliminating non-conforming articles (2a, 2b) from a product stream (3) of conforming articles (4) and non-conforming articles (2a, 2b), which is moving in the transport direction (T), comprising
a detection unit (5, 5a, 5b), which is configured to register the product stream (3), a computing unit (6), which is connected to the detection unit (5, 5a, 5b) and configured to receive from the detection unit (5, 5a, 5b) feature data of the product stream (3) and to detect from the feature data in real time non-conforming articles (2a, 2b) in the product stream (3) registered by the detection unit (5, 5a, 5b), and an elimination unit (7) controlled by the computing unit (6), which is arranged - viewed in the transport direction (T) - downstream of the detection unit (5, 5a, 5b) at the product stream (3) and is configured to eliminate non-conforming articles (2a, 2b) from the product stream (3) by means of at least one compressed air blast, wherein
the device (1, 15, 17) has at least one further elimination unit (8) controlled by the computing unit (6), which is arranged - viewed in the transport direction - downstream of the detection unit (5, 5a, 5b) at the side of the product stream (3) opposite to the compressed air elimination unit (7) at the product stream (3) and is configured to eliminate non-conforming articles (2a, 2b) by partially deflecting the product stream (3) by means of at least one deflecting element (13), and that
the computing unit (6) is configured to distinguish the detected non-conforming articles (2a, 2b) into non-conforming articles (2a) of a first order and non-conforming articles (2b) of a second order, wherein the compressed air elimination unit (7) is configured to eliminate the non-conforming articles (2a) of the first order controlled by the computing unit (6), wherein the deflecting element elimination unit (7) has at least one actuator (12), which moves the at least one deflecting element (13) between a first position and a second position, and wherein the deflecting element (13) in the first position projects into the product stream (3) and is arranged outside of the product stream (3) in the second position, wherein in the first position the conforming articles (4) are deflected, **characterized in that** the computing unit (6) is configured to determine from the feature data of the product stream (3) the contours or shapes of the products contained in the product stream (3) and the spectral composition of the products contained in the product stream (3) as well as to infer from the spectral composition of the products contained in the product stream (3) the material of the products, to infer from the contours or the shape of the products the volume of the products, to estimate from the material and the volume of the products the mass thereof and to distinguish between conforming articles (4), non-conforming articles (2a) of the first order and non-conforming articles (2b) of the second order by way of the mass of the products.

2. A device (1, 15, 17) according to claim 1, **characterized in that** the deflecting element elimination unit (8) is arranged in the transport direction (T) downstream of the compressed air elimination unit (7).

3. A device according to claim 1, **characterized in that** the deflecting element elimination unit is arranged in the transport direction upstream of the compressed air elimination unit.

4. A device (1, 15, 17) according to any of the claims 1 to 3, **characterized in that** the detection unit (5, 5a, 5b) is configured to register at least a partial area of a reflexion or transmission spectrum upon irradiation of the products using electro-magnetic waves and to put out corresponding feature data.

5. A device (1, 15, 17) according to claim 4, **characterized in that** the detection unit (5, 5a, 5b) is configured as an optical detection unit for registration of light in the visible wave length range and/or outside of the visible wave length range.

6. A device (1, 15, 17) according to claim 5, **characterized in that** the optical detection unit comprises a hyperspectral camera, wherein the hyperspectral camera preferable resolves frequencies within the near-infrared wave length range, more preferably within the near-infrared or within the visible wave length range.

7. A device (1, 15, 17) according to claim 5 or 6, **characterized in that** the optical detection unit comprises an RGB camera or a laser system.

8. A device (1, 15, 17) according to any of the claims 4 to 7, **characterized in that** the detection unit (5, 5a, 5b) comprises a detection unit for the registration of electro-magnetic waves outside of the wave length range of light, in particular for the registration of x-ray radiation or terahertz radiation.

9. A device (1, 15, 17) according to any of the claims 1 to 8, **characterized in that** the compressed air elimination unit (7) has a control valve, which is configured to control an intensity of at least one compressed air blast.

10. A device according to any of the claims 1 to 9, **characterized in that** the deflecting element in the first position deflects the product stream towards a first elimination path and in the second position deflects the product stream towards a second elimination path.

11. A device according to claim 10, **characterized in that** the deflecting element may be moved into further positions in order to form further elimination paths.

12. A device (1, 15, 17) according to any of the claims 1 to 11, **characterized in that** the computing unit (6) is configured to determine from the feature data of the product stream (3) the colours of the products contained in the product stream (3) and to distinguish between conforming articles (4), non-conforming articles (2a) of the first order and non-conforming articles (2b) of the second order by way of the colours of the products.

13. A device (15, 17) according to any of the claims 1 to 12, **characterized in that** the device (15, 17) has at least one further registration unit (16a, 16b).

## Revendications

1. Dispositif (1, 15, 17) destiné à éjecter des produits non conformes (2a, 2b) d'un flux de produits (3) qui se déplace dans la direction de transport (T) et qui est constitué de produits sans défaut (4) et de produits non conformes (2a, 2b), comprenant une unité de reconnaissance (5, 5a, 5b) qui sert à détecter le flux de produits (3), une unité informatique (6) qui est reliée à l'unité de reconnaissance (5, 5a, 5b) et qui sert à obtenir de l'unité de reconnaissance (5, 5a, 5b) des données de propriétés du flux de produits (3) et à reconnaître en temps réel des produits non conformes (2a, 2b) dans le flux de produits (3) détecté par l'unité de reconnaissance (5, 5a, 5b), et une unité d'éjection (7) commandée par l'unité informatique (6) qui, vue dans la direction de transport (T), est disposée au niveau du flux de produits (3) en aval de l'unité de reconnaissance (5, 5a, 5b) et qui sert à éjecter les produits non conformes (2a, 2b) du flux de produits (3) au moyen d'au moins un jet d'air comprimé, dans lequel le dispositif (1, 15, 17) comprend au moins une autre unité d'éjection (8) commandée par l'unité informatique (6) qui, vue dans la direction de transport, est disposée au niveau du flux de produits (3) en aval de l'unité de reconnaissance (5, 5a, 5b) sur le côté du flux de produits (3) opposé à l'unité d'éjection par air comprimé (7) et qui sert à éjecter des produits non conformes (2a, 2b) en déviant partiellement le flux de produits (3) au moyen d'au moins un élément de déviation (13), et dans lequel l'unité informatique (6) sert à répartir les produits non conformes (2a, 2b) reconnus en produits non conformes de premier ordre (2a) et en produits non conformes de second ordre (2b), dans lequel l'unité d'éjection par air comprimé (7) sert à éjecter les produits non conformes de premier ordre (2a) de manière commandée par l'unité informatique (6) et l'unité d'éjection par élément de déviation (8) sert à éjecter les produits non conformes de second ordre (2b) de manière commandée par l'unité informatique (6), l'unité d'éjection par élément de déviation (7) comprenant au moins un actionneur (12) qui déplace ledit au moins un élément de déviation (13) entre une première position et une seconde position et l'élément de déviation (13) faisant saillie dans le flux de produits (3) dans la première position et étant disposé à l'extérieur du flux de produits (3) dans la seconde position, les produits sans défaut (4) étant déviés dans la première position, **caractérisé en ce que** l'unité informatique (6) sert à déterminer les contours ou les formes des produits contenus dans le flux de produits (3) ainsi que la composition spectrale des produits contenus dans le flux de produits (3) à partir des données de propriétés du flux de produits (3) mais aussi à extrapoler le matériau des produits à partir de la composition spectrale des produits contenus dans le flux de produits (3), à extrapoler le volume des produits à partir des contours ou de la forme des produits, à évaluer la masse des produits à partir du matériau et du volume des produits ainsi qu'à établir une distinction entre les produits sans défaut (4), les produits non conformes de premier ordre (2a) et les produits non conformes de second ordre (2b) sur la base de la masse des produits.

2. Dispositif (1, 15, 17) selon la revendication 1, **caractérisé en ce que** l'unité d'éjection par élément de déviation (8) dans la direction de transport (T) est disposée en aval de l'unité d'éjection par air comprimé (7).

3. Dispositif selon la revendication 1, **caractérisé en ce que** l'unité d'éjection par élément de déviation dans la direction de transport est disposée en amont de l'unité d'éjection par air comprimé.

4. Dispositif (1, 15, 17) selon l'une quelconque des revendications 1 à 3, **caractérisé en ce que** l'unité de reconnaissance (5, 5a, 5b) sert à détecter au moins une zone partielle d'un spectre de réflexion ou de transmission lorsque des produits sont exposés à des ondes électromagnétiques et à fournir des données de propriétés correspondantes.

5. Dispositif (1, 15, 17) selon la revendication 4, **caractérisé en ce que** l'unité de reconnaissance (5, 5a, 5b) se présente sous la forme d'une unité de reconnaissance optique qui est destinée à détecter la lumière dans la plage de longueur d'onde visible et/ou à l'extérieur de la plage de longueur d'onde visible.

6. Dispositif (1, 15, 17) selon la revendication 5, **caractérisé en ce que** l'unité de reconnaissance optique comprend une caméra hyperspectrale, la caméra hyperspectrale résolvant de préférence des fréquences dans la plage de longueur d'onde proche infrarouge, et de manière plus préférée des fréquences dans le proche infrarouge et dans la plage de longueur d'onde visible.

7. Dispositif (1, 15, 17) selon la revendication 5 ou 6, **caractérisé en ce que** l'unité de reconnaissance optique comprend une caméra RGB ou un système laser.

8. Dispositif (1, 15, 17) selon l'une quelconque des revendications 4 à 7, **caractérisé en ce que** l'unité de reconnaissance (5, 5a, 5b) comprend une unité de reconnaissance qui est destinée à détecter les ondes électromagnétiques à l'extérieur de la plage de longueur d'onde de la lumière, et en particulier qui est destinée à détecter les rayons X ou les rayons térahertz.

9. Dispositif (1, 15, 17) selon l'une quelconque des revendications 1 à 8, **caractérisé en ce que** l'unité d'éjection par air comprimé (7) comprend une soupape de régulation qui sert à réguler une intensité d'au moins un jet d'air comprimé.

10. Dispositif selon l'une quelconque des revendications 1 à 9, **caractérisé en ce que**, dans la première position, l'élément de déviation dévie le flux de produits en direction d'une première voie d'éjection et, dans la seconde position, dévie le flux de produits en direction d'une seconde voie d'éjection.

11. Dispositif selon la revendication 10, **caractérisé en ce que** l'élément de déviation peut être déplacé dans d'autres positions dans le but de former d'autres voies d'éjection.

12. Dispositif (1, 15, 17) selon l'une quelconque des revendications 1 à 11, **caractérisé en ce que** l'unité informatique (6) sert à déterminer les couleurs des produits contenus dans le flux de produits (3) à partir des données de propriétés du flux de produits (3) et à établir une distinction entre les produits sans défaut (4), les produits non conformes de premier ordre (2a) et les produits non conformes de second ordre (2b) sur la base des couleurs des produits.

13. Dispositif (15, 17) selon l'une quelconque des revendications 1 à 12, **caractérisé en ce que** le dispositif (15, 17) comprend au moins une autre unité de détection (16a, 16b).
